# DEMANDE DE BREVET EUROPEEN

(11) **EP 1 093 107 A1**
(43) Date de publication de la demande: **18.04.2001**
(21) Numéro de dépôt: 00440272.3
(22) Date de dépôt: 13.10.2000
(51) Int. Cl.: G09F 11/295

(54) **Dispositif d'affichage déroulant**

(30) Priorité: 14.10.1999 FR 9912987
(71) Demandeur: Mapub, Société Anonyme, 10600 La Chapelle Saint Luc (FR)
(72) Inventeur: Paris, Daniel, 10000 Troyes (FR)
(74) Mandataire: Rhein, Alain

(57) **Abrégé**

Il est du type comportant deux rouleaux (1, 2) disposés parallèlement dans un plan sensiblement vertical commandés en rotation par des moteurs asynchrones (4, 5) et sur lesquels, en alternance, vient s'enrouler une bande (3) support d'informations, et où les moteurs (4, 5) sont à sens unique d'entraînement en rotation, chacun dans le sens de l'enroulement de la bande (3) sur le rouleau qu'il entraîne.

Il comporte en outre des moyens de gestion des moteurs (4, 5) pour :
- en phase de diffusion d'une information, alimenter les deux moteurs (4, 5) à une fréquence d'alimentation réduite afin de maintenir la bande (3) en tension, et
- en phase de modification de l'information par le déroulement de la bande (3), alimenter, selon le sens de déplacement à transmettre à ladite bande (3), l'un des moteurs à une fréquence d'alimentation réduite, et l'autre moteur à une fréquence d'alimentation nominale.

## Description

La présente invention a pour objet un dispositif d'affichage déroulant.

Un dispositif d'affichage déroulant comporte de manière générale deux rouleaux disposés parallèlement dans un plan sensiblement vertical commandés en rotation par des moteurs asynchrones et sur lesquels, en alternance, vient s'enrouler une bande support d' informations.

Selon une fréquence prédéterminée, la bande s'enroule en alternance sur l'un ou l'autre des rouleaux, en marquant entre chaque enroulement un temps d'arrêt d'une durée déterminée, en sorte de permettre la diffusion de l'information, qui est différente à chaque arrêt. Le nombre d'informations peut être variable, il peut être supérieur à deux, dans ce cas lors de chaque déplacement dans un même sens, la bande marque un ou plusieurs arrêts.

La principale difficulté à laquelle sont confrontés les dispositifs d'affichage déroulant, consiste au maintien de la bande sous tension afin que la diffusion de l'information soit optimum, et éviter des dysfonctionnements d'enroulement.

On connaît actuellement des dispositifs d'affichage déroulant où cette difficulté a été surmontée.

Pour l'un de ces dispositifs, les rouleaux sont munis pour l'un d'un moteur asynchrone et pour l'autre d'un moteur couple, ce dernier agissant comme un ressort de tension permettant de tendre la bande.

Un autre dispositif d'affichage déroulant comporte deux moteurs asynchrones qui tournent toujours à des vitesses différentes, le moteur du rouleau qui enroule tournant plus rapidement que le moteur du rouleau qui déroule ce qui crée un effet de frein au déroulement et par la même assure la tension de la bande.

Toutefois, ces deux dispositifs présentent les mêmes inconvénients :
- ils nécessitent des moteurs fonctionnant dans les deux sens, ce qui implique de doubler les organes de commande ;
- la tension n'est assurée en phase de diffusion de l'information, c'est-à-dire lors de l'arrêt du déplacement de la bande, qu'à condition de l'arrêt simultané des deux moteurs ;
- la tension n'est pas assurée lors de l'inversion du sens de marche.

On connaît également par le document FR 2.680.031 un dispositif d'affichage à bande, comprenant deux rouleaux porte-bande sur lesquels s'enroule la bande, chaque rouleau étant couplé à un moteur électrique et à un frein. Lors du défilement de la bande, l'un des moteurs est alimenté à une tension optimale pour enrouler la bande sur le rouleau correspondant, tandis que l'autre moteur est alimenté à une tension réduite pour produire un couple de retenue s'opposant au dévidage de la bande. Chacun des freins est couplé mécaniquement à un moteur, et est bloqué pour assurer le freinage dudit moteur dans toutes les étapes de non-alimentation dudit moteur, et débloqué dans toutes les étapes d'alimentation dudit moteur. Ainsi, au repos les moteurs ne sont pas alimentés, les freins sont bloqués et la bande est à l'arrêt ; lors du défilement de la bande, les freins sont débloqués, les deux moteurs sont alimentés à des tensions différentes en sorte que l'un entraîne la bande et l'autre la retienne suffisamment pour en assurer la tension ; enfin, pour le retour au repos, l'alimentation des moteurs est coupée et les freins sont actionnés pour immobiliser la bande.

Le dispositif d'affichage objet de ce document présente des avantages par rapport aux autres dispositifs existants, il présente toutefois l'inconvénient de nécessiter d'équiper chacun des moteurs d'un frein.

La présente invention a pour but de proposer un dispositif d'affichage déroulant permettant de remédier aux divers inconvénients précités.

Le dispositif d'affichage déroulant objet de la présente invention est du type comportant deux rouleaux disposés parallèlement dans un plan sensiblement vertical commandés en rotation par des moteurs asynchrones et sur lesquels, en alternance, vient s'enrouler une bande support d'informations, et où lesdits moteurs sont à sens unique d'entraînement en rotation, chacun dans le sens de l'enroulement de ladite bande sur le rouleau qu'il entraîne, et sont susceptibles d'être alimentés à des fréquences d'alimentation différentes pour être soit moteur d'entraînement soit moteur frein, et il se caractérise essentiellement en ce qu'il comporte en outre des moyens de gestion desdits moteurs pour :
- en phase de diffusion d'une information, alimenter les deux moteurs à une fréquence d'alimentation réduite afin de maintenir ladite bande en tension, et
- en phase de modification de l'information par le déroulement de ladite bande, alimenter, selon le sens de déplacement à transmettre à ladite bande, l'un desdits moteurs à une fréquence d'alimentation réduite afin de constituer un frein, et l'autre moteur à une fréquence d'alimentation nominale.

Le dispositif d'affichage déroulant selon l'invention permet d'assurer la tension de l'affiche pendant toutes les phases d'utilisation, sans nécessiter de freins associés aux moteurs.

Pendant la phase de diffusion de l'information les deux moteurs tournent en sens inverse et sont alimentés de façon identique à une faible fréquence afin de tendre la bande sans la déchirée.

Pendant la phase de modification de l'information, c'est-à-dire lors du déroulement de la bande, le moteur du rouleau sur lequel ladite bande est enroulée est maintenu à une fréquence d'alimentation réduite, tandis que la fréquence d'alimentation du moteur de l'autre rouleau est augmentée. Le moteur faiblement alimenté est donc entraîné en sens inverse sous la traction de la bande, ce qui crée la tension de celle-ci.

Les avantages et les caractéristiques du dispositif selon l'invention, ressortiront plus clairement de la description qui suit et qui se rapporte au dessin annexé, lequel en représente un mode de réalisation non limitatif.

Dans le dessin annexé, la figure unique représente une vue schématique en perspective dispositif d'affichage déroulant selon l'invention.

En référence à cette figure on peut voir un dispositif d'affichage déroulant comprenant deux rouleaux 1 et 2 disposés horizontalement l'un au-dessus de l'autre et sur lesquels est enroulée une bande 3 portant des informations, non représentées.

On notera qu'il est également possible de disposer les rouleaux 1 et 2 verticalement.

Le rouleau 1 est entraîné en rotation dans le sens F de l'enroulement de la bande 3 par un moteur asynchrone 4, tandis que le rouleau 2 est entraîné en rotation dans le sens G de l'enroulement de la bande 3 par un moteur asynchrone 5, G étant par conséquent le sens inverse de F.

D'autre part, les moteurs 4 et 5 sont reliés à une centrale 6 renferme des moyens de gestion de leur alimentation.

La bande 3 est d'une longueur au moins double de la distance qui sépare les deux rouleaux 1 et 2, de manière à permettre la diffusion d'au moins deux informations en alternance.

Pendant une phase de diffusion d'une information, les deux moteurs 4 et 5 sont, par l'intermédiaire des moyens de gestion de la centrale 6, alimentés à une fréquence réduite, de manière à assurer la tension de la bande sans risquer de la déchirer.

Pour diffuser l'information suivante, en admettant que la bande 3 est enroulée sur le rouleau 1, il convient d'enroulée la bande sur le rouleau 2 tout en déroulant la bande du rouleau 1.

Dans ce but, par l'intermédiaire des moyens de gestion de la centrale 6, le moteur 4 reste alimenté à une faible fréquence, tandis que la fréquence d'alimentation du moteur 5 est nominale, ainsi ce dernier prend l'avantage sur le moteur 4 et entraîne en rotation le rouleau 2 sur lequel s'enroule la bande 3. Le moteur 4 entraîné par la bande 3, tourne alors dans le sens inverse de F tout en exerçant une résistance, laquelle assure la tension de la bande 3.

Quelle que soit la phase d'utilisation, la bande 3 demeure à tout instant constamment tendue, l'information est donc bien diffusée, et les enroulements sont réalisés sans difficultés.

## Revendications

1. Dispositif d'affichage déroulant du type comportant deux rouleaux (1, 2) disposés parallèlement dans un plan sensiblement vertical commandés en rotation par des moteurs asynchrones (4, 5) et sur lesquels, en alternance, vient s'enrouler une bande (3) support d'informations, et où lesdits moteurs (4, 5) sont à sens unique d'entraînement en rotation, chacun dans le sens de l'enroulement de ladite bande (3) sur le rouleau qu'il entraîne, et sont susceptibles d'être alimentés à des fréquences d'alimentation différentes pour être soit moteur d'entraînement soit moteur frein, caractérisé et en ce qu'il comporte en outre des moyens de gestion desdits moteurs (4, 5) pour :
- en phase de diffusion d'une information, alimenter les deux moteurs (4, 5) à une fréquence d'alimentation réduite afin de maintenir ladite bande (3) en tension, et
- en phase de modification de l'information par le déroulement de ladite bande (3), alimenter, selon le sens de déplacement à transmettre à ladite bande (3), l'un desdits moteurs à une fréquence d'alimentation réduite afin de constituer un frein, et l'autre moteur à une fréquence d'alimentation nominale.
